# EUROPÄISCHE PATENTSCHRIFT

(11) **EP 2 710 561 B1**
(45) Veröffentlichungstag und Bekanntmachung des Hinweises auf die Patenterteilung: **04.01.2017**
(21) Anmeldenummer: 12719716.8
(22) Anmeldetag: 09.05.2012
(51) Int. Cl.: G07C 9/00, G07C 9/02

(54) **VORRICHTUNG ZUR ZUGANGSKONTROLLE, ZUGANGSKONTROLLSYSTEM UND VERFAHREN ZUR ZUGANGSKONTROLLE**
DEVICE FOR CONTROLLING ACCESS, ACCESS CONTROL SYSTEM AND METHOD FOR CONTROLLING ACCESS
DISPOSITIF DE CONTRÔLE D'ACCÈS, SYSTÈME DE CONTRÔLE D'ACCÈS ET PROCÉDÉ DE CONTRÔLE D'ACCÈS

(30) Priorität: 17.05.2011 DE 102011076004
(43) Veröffentlichungstag der Anmeldung: 26.03.2014
(73) Patentinhaber: Bundesdruckerei GmbH, 10969 Berlin (DE)
(72) Erfinder: HERRMANN, Klaus, 30625 Hannover (DE)
(74) Vertreter: Richardt Patentanwälte PartG mbB
(86) Internationale Anmeldenummer: PCT/EP2012/058487
(87) Internationale Veröffentlichungsnummer: WO 2012/156238

(56) Entgegenhaltungen:
- EP-A1- 1 821 237
- EP-A1- 2 202 698
- DE-A1-102006 036 108
- US-B1- 6 801 640

## Beschreibung

Die Erfindung betrifft eine Vorrichtung zur Zugangskontrolle einer Personengruppe, ein Zugangskontrollsystem sowie ein Verfahren zur Zugangskontrolle einer Personengruppe mit Hilfe von ID-Token.

Aus der DE 101 464 59 A1 ist ein Verfahren zur Zutrittssicherung zu einem gesicherten Bereich bekannt, bei dem nicht zwangsläufig jede einzelne Person überprüft werden muss. Hierzu wird eine Anzahl von in einem Überprüfungsbereich befindlichen Personen ermittelt und eine Anzahl von in dem Bereich vorhandenen Berechtigungsausweisen dahingehend überprüft, ob die Anzahl der Personen mit der Anzahl der Berechtigungsausweise übereinstimmt.

Ferner ist aus der Druckschrift EP 1 821 237 A1 ein Gerät zur Identifikation von Personen bekannt. Dieses Gerät erfasst Informationen, die biometrische Daten wenigstens einer Person enthalten, und erkennt diese biometrischen Daten. Zur Identifikation einer Person verbindet das Gerät die erkannten biometrischen Daten mit biometrischen Daten einer gemeldeten Person, die im Zusammenhang mit Gruppeninformationen gespeichert sind. Weiterhin klassifiziert das Gerät eine Mehrzahl nacheinander identifizierter Personen in Kandidatengruppen auf der Grundlage von vorab festgelegten Bedingungen. Weiterhin teilt das Gerät die Personen aus den Kandidatengruppen gemäß der zu jeder Person gespeicherten Gruppeninformation in Gruppen ein und gibt diese Gruppierung an eine externe Einheit aus.

Schließlich ist aus der Druckschrift US 6,801,640 B1 eine Zugangskontrolleinrichtung bekannt, die den Durchtritt von autorisierten und nicht-autorisierten Begleitern an einem Durchgang zu einem geschützten Bereich überwacht. Diese Einrichtung kann dazu ausgelegt sein, den nicht-autorisieren Begleitern den Durchgang zu erlauben oder zu verweigern, wenn diese in Begleitung von autorisierten Personen sind. Beispielsweise kann einer Gruppe von Personen der Zugang gestattet werden, falls eine einzige darunter autorisiert ist. Umgekehrt kann einer Gruppe der Zugang verwehrt werden, wenn diese eine einzige nicht-autorisierte Person enthält.

Der Erfindung liegt demgegenüber die Aufgabe zugrunde, eine verbesserte Vorrichtung zur Zugangskontrolle, ein Zugangskontrollsystem sowie ein Verfahren zur Zugangskontrolle einer Personengruppe zu schaffen.

Die der Erfindung zugrunde liegende Aufgabe wird jeweils mit den Merkmalen der unabhängigen Patentansprüche gelöst. Ausführungsformen der Erfindung sind in den abhängigen Patentansprüchen angegeben.

Nach Ausführungsformen der Erfindung wird eine Vorrichtung zur Zugangskontrolle einer Personengruppe geschaffen, welche beispielsweise zur Kontrolle des Zutritts zu einem geschützten Bereich, einer Grenzkontrolle oder zu anderen hoheit-lichen oder nichthoheitlichen Anwendungen dient.

Die Vorrichtung zur Zugangskontrolle beinhaltet Verriegelungsmittel zur Ver- und Entriegelung eines Aufnahmeraums für eine Personengruppe. Die Verriegelungs-mittel können dabei eine geeignete Verriegelungsvorrichtung, wie zum Beispiel ein ansteuerbares Schloss, eine Schleusentür oder dergleichen aufweisen. Insbesondere kann der Aufnahmeraum als Zugangsschleuse mit einer Eingangs- und einer Ausgangstür ausgebildet sein, wobei die Ver- und Entriegelung, d.h. beispielsweise die Ansteuerung der Eingangs- und Ausgangstüre zum Öffnen und Schließen der Zugangsschleuse, von Steuerungsmitteln der Vorrichtung ansteuerbar ausgebildet sein können.

Die Vorrichtung hat ferner Sensormittel zur Erfassung der Anzahl von Personen der in dem Aufnahmeraum aufgenommenen Personengruppe. Die Sensormittel können so ausgebildet sein, dass die Wärmestrahlung der Personen, insbesondere deren Gesichtstemperatur, deren Gewicht und/oder ein anderer Parameter erfasst wird, um die in den Aufnahmeraum eingetretene Anzahl der Personen zu ermitteln. Insbesondere kann dies auf optischem Wege erfolgen, indem mit Hilfe einer Kamera, die einen CCD-Sensor aufweist, der Aufnahmeraum überwacht wird und mit Hilfe von Bildverarbeitungssoftware die Anzahl der Personen festgestellt wird.

Zu der Vorrichtung gehört zumindest ein erstes Lesegerät zur Signalisierung einer erfolgreichen Authentifizierung einer Person der Personengruppe in dem Aufnahmeraum gegenüber einem dieser Person zugeordneten ID-Token.

Bei dem ID-Token kann es sich um ein tragbares elektronisches Gerät, wie zum Beispiel einen sogenannten USB-Stick, oder um ein Dokument, insbesondere ein Wert- oder Sicherheitsdokument, handeln.

Insbesondere kann es sich bei dem ID-Token um ein papierbasiertes und/oder kunststoffbasiertes Dokument handeln, wie zum Beispiel einen Ausweisdokument, insbesondere einen Reisepass, Personalausweis, Visum, Führerschein, Firmenausweis, Gesundheitskarte, Bankkarte sowie einen Fahrzeugschein, Frachtbrief oder sonstigen Berechtigungsnachweis. Insbesondere kann der ID-Token als Chipkarte mit kontaktbehafteter und/oder kontaktloser Schnittstelle oder als RFID-Token ausgebildet sein. Er kann insbesondere auch in einem Zahlungsmittel, insbesondere einer Banknote, einer Bankkarte oder einer Kreditkarte beinhaltet sein. Der ID-Token kann einen Datenspeicher zur Speicherung von zumindest einem Attribut einer Person aufweisen, welcher der ID-Token zugeordnet ist, und insbesondere zur Speicherung von Referenzdaten und Bilddaten, insbesondere einem digitalen Passfoto, ausgebildet sein kann. Der ID-Token hat ferner Mittel zur Authentifizierung der Person gegenüber dem ID-Token, damit die betreffende Person den Nachweis erbringen kann, dass sie tatsächlich dem ID-Token zugeordnet ist.

Zur Authentifizierung der Person gegenüber dem ID-Token können an sich aus dem Stand der Technik bekannte Authentifizierungsverfahren zum Einsatz kommen, insbesondere die Authentifizierung durch Eingabe einer geheimen Kennung, d.h. einer sogenannten Personal Identification Number (PIN), und/oder biometrische Authentifizierungsverfahren. Hierbei können ebenfalls an sich aus dem Stand der Technik bekannte Protokolle zum Einsatz kommen, wie zum Beispiel das Basis Access Control (BAC)-, Extended Access Control (EAC)- und das Password Authenticated Connection Establishment (PACE)-Protokoll, vergleiche hierzu Bundesamt für Sicherheit in der informationstechnik, Technical Guideline TR-03110, "Advanced Security Mechanism for Machine-Readable Travel Documents", Version 2.05 sowie EP 1 891 607 B1.

Beispielsweise handelt es sich bei dem ersten Lesegerät um ein sogenanntes Klasse 2- oder Klasse 3-Lesegerät mit einer Tastatur. Nachdem die Person ihren ID-Token in den Erfassungsbereich des ersten Lesegeräts gebracht hat, gibt sie zu ihrer Authentifizierung gegenüber dem ID-Token ihre PIN über die Tastatur des ersten Lesegeräts ein. Die PIN wird von dem ersten Lesegerät zu dem ID-Token übertragen, wo die eingegebene PIN mit gespeicherten Referenzdaten verglichen wird. Wenn die eingegebene PIN mit den gespeicherten Referenzdaten übereinstimmt, so gilt die Person als gegenüber dem ID-Token als authentifiziert und der ID-Token gibt ein entsprechendes Authentifizierungssignal an das erste Lesegerät aus. Alternativ oder zusätzlich zu einer Tastatur kann das erste Lesegerät andere Eingabe- oder Erfassungsmittel aufweisen oder an solche angeschlossen sein, wie zum Beispiel einen biometrischen Sensor zur Erfassung eines biometrischen Merkmals der Person, wie zum Beispiel von Fingerabdrücken, einem Irisscann, Gesichtsbiometriedaten oder dergleichen.

Die Vorrichtung hat ferner Steuerungsmittel zur Entriegelung der Verriegelungsvorrichtung unter der Voraussetzung, dass die erfasste Anzahl der Personen der Anzahl der signalisierten Authentifizierungen gleicht. Die Steuerungsmittel sind also mit den Sensormitteln und dem zumindest ersten Lesegerät gekoppelt, sodass die Steuerungsmittel die erfasste Anzahl von Personen auf Übereinstimmung mit der Anzahl der gegenüber dem oder den ersten Lesegeräten erfolgten Authentifizierungen vergleichen kann. Wenn beide Anzahlen übereinstimmen, bewirken die Steuerungsmittel die Entriegelung des Aufnahmeraums, sodass die Personengruppe den Aufnahmeraum verlassen kann, um zum Beispiel einen geschützten Gebäudebereich zu betreten oder eine Staatsgrenze zu passieren. Die Steuerungsmittel können einen einzelnen Computer oder ein Computernetzwerk aufweisen. Die Kommunikation zwischen den Steuerungsmitteln, den Verriegelungsmitteln, den Sensormitteln sowie dem zumindest einen ersten Lesegerät kann ebenfalls über ein Netzwerk, insbesondere ein Ethernet, erfolgen.

Bei dem "Verriegelungsmittel" kann es sich zum Beispiel um eine ansteuerbare Türfalle handeln, in die eine Zugangstür des Aufnahmeraums fallen kann. Durch ein entsprechendes Signal der Steuerungsmittel wird die Türfalle freigegeben, sodass die Tür des Aufnahmeraums geöffnet werden kann.

Alternativ oder zusätzlich befindet sich an dem Zugang zu dem Aufnahmeraum zum Beispiel ein Drehkreuz, welches verriegelt, das heißt arretiert, werden kann, und durch ein entsprechendes Signal der Steuerungsmittel entriegelt, das heißt freigegeben, werden kann.

Alternativ oder zusätzlich können die Verriegelungsmittel eine elektromotorisch antreibbare Tür aufweisen, wobei der Elektromotor zum Öffnen und Schließen der Tür, sowie um die Tür in der geschlossenen Verriegelungsposition zu halten, von den Steuerungsmitteln ansteuerbar ist.

Nach Ausführungsformen der Erfindung hat der Aufnahmeraum eine einzelne Zugangstür für die Personengruppe. Alternativ ist der Aufnahmeraum als Zugangsschleuse mit zumindest einer Eingangs- und einer Ausgangstür ausgebildet. Bei verriegelter Ausgangstür wird dann die Eingangstür entriegelt, sodass die Personengruppe den Aufnahmeraum betreten kann. Anschließend wird auch die Eingangstür verriegelt. Wenn die Voraussetzung für die Entriegelung erfüllt worden ist, steuern die Steuerungsmittel die Ausgangstür an, um diese zu entriegeln bzw. zu öffnen, sodass die Personengruppe den Aufnahmeraum durch die Ausgangstür verlassen kann.

Nach einer Ausführungsform der Erfindung sind mehrere der ersten Lesegeräte in dem Aufnahmeraum verteilt angeordnet. Die mehreren ersten Lesegeräte können parallel betrieben werden, sodass gleichzeitig die Authentifizierungen mehrerer Personen stattfinden können. Die Sensormittel haben erste Sensoren für jedes der ersten Lesegeräte, um die Anwesenheit je einer Person der Personengruppe an einem Standort des betreffenden ersten Lesegeräts zu erfassen. Die Durchführung der Authentifizierungen der Personen gegenüber dem ID-Token über die ersten Lesegeräte wird von den Steuerungsmitteln erst dann freigegeben, nachdem von den ersten Sensoren die Anwesenheit je einer Person an einem der Lesegeräte erfasst worden ist.

Von besonderem Vorteil ist hierbei, dass der Durchsatz aufgrund des parallelen Betriebs mehrerer der ersten Lesegeräte stark erhöht werden kann. Zum anderen wird die sensorische Erfassung der Anzahl von Personen dadurch erleichtert, dass die Anwesenheit je einer Person nicht irgendwo in dem Aufnahmeraum, sondern an den jeweiligen Standorten der Lesegeräte erfasst wird. Durch die ersten Sensoren an dem Standort jedes der ersten Lesegeräte wird nämlich zwangsläufig eine Vereinzelung der Personen innerhalb des Aufnahmeraums vorgenommen, was die sensorische Erfassung der Anzahl der Personen stark erleichtert und besonders sicher gestaltet.

Beispielsweise kann an jedem der Lesegeräte eine Kamera angeordnet sein, um die Anwesenheit einer Person am Standort des betreffenden Lesegeräts zu erfassen, wie zum Beispiel eine Wärmebildkamera und/oder eine Kamera, die im sichtbaren Bereich arbeitet. Alternativ oder zusätzlich kann an jedem Standort der ersten Lesegeräte ein Gewichtssensor vorhanden sein. Eine Person, welche die Authentifizierung an einem der ersten Lesegeräte vornehmen möchte, muss sich dann in den Erfassungsbereich des betreffenden Gewichtssensors des gewählten ersten Lesegeräts begeben, sodass über das Gewicht der Person deren Anwesenheit an dem Ort des gewählten Lesegeräts erfasst werden kann. Beispielsweise kann vor jedem der Lesegeräte ein Hocker fest angebracht sein, auf den sich eine Person setzen muss, damit die Authentifizierung gegenüber dem gewählten ersten Lesegerät stattfinden kann. In jedem der Sitzhocker befindet sich ein Sensor, um die Belastung des Hockers mit dem Gewicht einer Person zu sensieren.

Möglichem Missbrauch oder Manipulierungsversuchen wird dadurch entgegengewirkt, dass die Authentifizierung der Personen gegenüber ihren ID-Token über die jeweils gewählten ersten Lesegeräte von den Steuerungsmitteln erst dann freigegeben wird, nachdem von den ersten Sensoren, die jeweils einem der Lesegeräte zugeordnet sind, die Anwesenheit je einer Person erfasst worden ist, wenn die Anzahl der Personen mit der Anzahl der ersten Lesegeräte übereinstimmt. Ist die Anzahl der Personen kleiner als die Anzahl der ersten Lesegeräte, so wird an einer Untermenge der ersten Lesegeräte die Anwesenheit keiner Person erfasst. Auf diese Art und Weise kann sichergestellt werden, dass sich nicht mehrere Personen an demselben ersten Lesegerät aufhalten.

Nach einer weiteren Ausführungsform der Erfindung weisen die Sensormittel zumindest einen zweiten Sensor auf, und zwar zur Erfassung von Personen, die sich nicht an dem Standort eines der ersten Lesegeräte in dem Aufnahmeraum aufhalten. Es wird hier also zusätzlich geprüft, ob sich nicht an einer von den ersten Lesegeräten entfernten Position in dem Aufnahmeraum eine Person befindet, die auf diese Art und Weise der Zugangskontrolle entgehen möchte. Hierzu wird der Aufnahmeraum außerhalb der Standorte der ersten Lesegeräte durch einen geeigneten Sensor, wie zum Beispiel eine Wärmebildkamera, eine CCD-Kamera oder dergleichen überwacht. Hierbei ist von besonderem Vorteil, dass einerseits die Sensierung des Aufenthalts jeweils einer oder keiner Person an den Standorten der Lesegeräte sowie die Sensierung, dass sich keine Person in dem Aufnahmeraum außerhalb der Standorte der Lesegeräte befindet, technisch sicher und kostengünstig umsetzbar ist.

Nach einer Ausführungsform der Erfindung sind die ID-Token der Personen zur Authentifizierung gegenüber einem zweiten Lesegerät ausgebildet. Insbesondere kann dies eine sogenannte Chip-Authentication des elektronischen Chips des ID-Tokens gegenüber dem zweiten Lesegerät beinhalten sowie optional auch eine Authentifizierung des zweiten Lesegeräts gegenüber dem ID-Token, das heißt die sogenannte Terminal Authentication. Das zweite Lesegerät ist außerhalb des Aufnahmeraums beispielsweise in einem Wartebereich angeordnet.

In dem ID-Token einer der Personen sind biometrische Referenzdaten dieser Person gespeichert, wie zum Beispiel Fingerabdruckdaten, Gesichtsbiometriedaten, Iris-Scan-Daten und/oder andere biometrischen Daten. Ferner hat der ID-Token einen Identifikator, welcher den ID-Token eindeutig identifiziert. Der Identifikator kann von dem ID-Token zum Beispiel optisch oder über eine elektronische Schnittstelle gelesen werden. Insbesondere kann die sogenannte Machine Readable Zone (MRZ) eines ID-Tokens, welcher als maschinenlesbares Reisedokument ausgebildet ist, zur Erfassung des Identifikators dienen, eine Seriennummer des Chips des ID-Tokens, welcher zum Beispiel über RFID ausgelesen werden kann oder die persönlichen Angaben der Person, welche von dem ID-Token zum Beispiel optisch gelesen werden können und diesen ebenfalls eindeutig identifizieren.

Das zweite Lesegerät ist dazu ausgebildet, diesen Identifikator von dem ID-Token zu erfassen sowie dazu, zumindest eine einseitige Authentifizierung des ID-Tokens gegenüber diesem zweiten Lesegerät durchzuführen, beispielsweise nach dem BAC- und/oder EAC-Protokoll. Nach erfolgreicher Authentifizierung liest das zweite Lesegerät die in dem ID-Token gespeicherten biometrischen Referenzdaten aus und speichert diese mit dem Identifikator als Zugriffsschlüssel in einem Speicher, zum Beispiel der Steuerungsmittel.

Die ersten Lesegeräte, die sich in dem Aufnahmeraum befinden, sind bei dieser Ausführungsform ebenfalls zum Erfassen des Identifikators ausgebildet, welchen zuvor bereits die zweiten Lesegeräte außerhalb des Aufnahmeraums erfasst hatten. Die ersten Lesegeräte sind weiter zur Erfassung des biometrischen Merkmals ausgebildet, zu denen biometrischen Referenzdaten in den ID-Token gespeichert sind.

Zur Durchführung der Authentifizierung der Personen in dem Aufnahmeraum wird hier so vorgegangen, dass die Identifikatoren mit Hilfe der ersten Lesegeräte in dem Aufnahmeraum nochmals erfasst werden und dann mit Hilfe der Identifikatoren die jeweiligen biometrischen Referenzdaten aus dem Speicher ausgelesen werden, um sie mit den von den ersten Lesegeräten jeweils erfassten biometrischen Merkmalen zu vergleichen. Die Entriegelung erfolgt dann unter der weiteren Voraussetzung, dass die erfassten biometrischen Merkmale der Personen mit den jeweiligen biometrischen Referenzdaten hinreichend übereinstimmen.

Diese Ausführungsform hat den besonderen Vorteil, dass die Sicherheit gegen Manipulationen bei hohem Durchsatz weiter erhöht wird. Dies wird dadurch ermöglicht, dass die Wartezeit der Personen außerhalb des Aufnahmeraums dazu benutzt wird, die biometrischen Referenzdaten aus den ID-Token unter Berücksichtigung von Datenschutzerfordernissen sicher auszulesen, sodass dieser Vorgang nicht innerhalb des Aufnahmeraums stattfinden muss. Die Verweilzeit der Personengruppe in dem Aufnahmeraum kann also auch bei einer biometrischen Überprüfung sehr kurz gehalten werden.

Nach einer Ausführungsform der Erfindung werden die aus den ID-Token gelesenen und in dem Speicher zwischengespeicherten biometrischen Referenzdaten nach Durchführung der Authentifizierung gelöscht, beispielsweise unmittelbar vor oder nach der Entriegelung. Auf diese Art und Weise wird sichergestellt, dass die biometrischen Referenzdaten nicht gesammelt und an zentrale Stellen gespeichert werden können.

Nach einer weiteren Ausführungsform der Erfindung hat die Vorrichtung Einlassbegrenzungsmittel zur Begrenzung der Anzahl der Personen der Personengruppe, wobei die Anzahl der Personen, auf die der Einlass in den Aufnahmeraum begrenzt ist, auf diejenige Anzahl von Personen limitiert ist, für die das zumindest eine zweite Lesegerät die biometrischen Referenzdaten in dem Speicher gespeichert hat.

Mit anderen Worten wird die Anzahl der Personen gezählt, welche sich außerhalb des Aufnahmeraums in dem Wartebereich gegenüber dem zweiten Lesegerät authentifizieren und deren biometrischen Referenzdaten gelesen und zwischengespeichert werden, während der Aufnahmeraum noch verriegelt ist. Die Anzahl der Personen, die in den Aufnahmeraum nach Entriegelung eingelassen wird, ist dann auf diejenige Anzahl von Personen beschränkt, für die bereits die biometrischen Referenzdaten gelesen wurden. Hierdurch soll vermieden werden, dass Personen in den Aufnahmeraum gelangen, für die noch keine biometrischen Referenzdaten in dem Speicher gespeichert sind, da dies zu einer Verzögerung in dem Ablauf führen würde. Die Aufnahmekapazität des Wartebereichs, in dem die Personen Zugriff auf das oder die zweiten Lesegeräte haben, kann beispielsweise so gewählt werden, dass er der Aufnahmekapazität des Aufnahmeraums gleicht.

Nach einer Ausführungsform der Erfindung haben die Einlassbegrenzungsmittel zumindest ein Drehkreuz, um die Anzahl der Personen zu begrenzen, welche in den Aufnahmeraum eintreten können. Ein zusätzliches Drehkreuz kann am Eingang des Wartebereichs angeordnet sein, um die Anzahl der Personen in dem Wartebereich auf die maximale Aufnahmekapazität des Aufnahmeraums zu begrenzen. Statt einem Drehkreuz können die Einlassbegrenzungsmittel auch durch ein oder mehrere automatische Türen realisiert sein.

Ausführungsformen der Erfindung sind besonders vorteilhaft für Anwendungen, bei denen Personengruppen vorkommen, die gleichzeitig Zugang zu einem geschützten Bereich wünschen, wie zum Beispiel einen Grenzübertritt, insbesondere an Flughäfen, das Betreten von Sicherheitszonen von besonders geschützten Einrichtungen, das Betreten von Firmengebäuden, Tresorräumen von Banken oder Lounges, zum Beispiel in Fußballstadien.

Ausführungsformen der Erfindung sind dabei von besonderem Vorteil, dass eine effiziente Zugangskontrolle von solchen Personengruppen stattfinden kann, und zwar ohne Sicherheitseinbuße.

Von besonderem Vorteil sind Ausführungsformen der Erfindung auch für die Zugangskontrolle von Personen, die die Lesegeräte nicht selbständig bedienen können, wie zum Beispiel Kinder oder Personen mit Behinderungen. Da eine Vereinzelung der Personen erfindungsgemäß nicht oder nur innerhalb desselben Aufnahmeraums erfolgt, kann solchen Personen innerhalb des Aufnahmeraums von anderen Personen der Personengruppe assistiert werden.

Hierzu kann es vorteilhaft sein, die ersten Lesegeräte nahe beieinander anzuordnen, um eine solche Assistenz zu erleichtern. Beispielsweise können hierzu die ersten Lesegeräte eine bauliche Einheit bilden, insbesondere die Antennenbereiche zur Auflage der ID-Token, wenn es sich um RFID-Token handelt, wobei die Antennenbereiche zum Beispiel als langgestreckte Auflagefläche mit mehreren PIN-Eingabetastaturen nebeneinander ausgeführt sein können, oder welche beispielsweise wie ein Handgeländerlauf aufgebaut sind, in den Antennen-, Anzeigeund Bedienfelder integriert sind.

In einem weiteren Aspekt betrifft die Erfindung ein Zugangskontrollsystem mit einer Ausführungsform einer erfindungsgemäßen Vorrichtung und mehreren IDToken. Zu dem Zugangskontrollsystem kann auch der Aufnahmeraum gehören, wobei der Aufnahmeraum beispielsweise als Zugangsschleuse ausgebildet sein kann.

In einem weiteren Aspekt betrifft die Erfindung ein Verfahren zur Zugangskontrolle einer Personengruppe mit Hilfe einer erfindungsgemäßen Vorrichtung bzw. einem erfindungsgemäßen Zugangskontrollsystem mit folgenden Schritten: Verriegelung des Aufnahmeraums nach Aufnahme der Personengruppe, Erfassung der Anzahl der Personen, der in dem Aufnahmeraum aufgenommenen Personengruppe, Authentifizierung jeder der Personen der in dem Aufnahmeraum aufgenommenen Personengruppe gegenüber einem jeweils zugeordneten ID-Token innerhalb des Aufnahmeraums und Signalisierung der erfolgreichen Authentifizierungen durch das zumindest eine erste Lesegerät, Entriegelung des Aufnahmeraums unter der Voraussetzung, dass die Anzahl der erfassten Personen mit der Anzahl der signalisierten Authentifizierungen übereinstimmt.

Im Weiteren werden Ausführungsformen der Erfindung mit Bezugnahme auf die Zeichnungen näher erläutern. Es zeigen:
- Figur 1: ein Blockdiagramm einer ersten Ausführungsform eines erfindungsgemäßen Vorrichtung,
- Figur 2: ein Flussdiagramm einer ersten Ausführungsform eines erfindungsgemäßen Verfahrens,
- Figur 3: ein Blockdiagramm einer zweiten Ausführungsform einer erfindungsgemäßen Vorrichtung,
- Figur 4: ein Flussdiagramm einer zweiten Ausführungsform eines erfindungsgemäßen Verfahrens,
- Figur 5: ein Blockdiagramm einer dritten Ausführungsform einer erfindungsgemäßen Vorrichtung,
- Figur 6: ein Flussdiagramm einer dritten Ausführungsform eines erfindungsgemäßen Verfahrens.

Elemente der nachfolgenden Ausführungsformen, die einander entsprechen oder gleichen, werden mit denselben Bezugszeichen gekennzeichnet.

Die Figur 1 zeigt einen Aufnahmeraum 100 zur Aufnahme einer Personengruppe einer maximalen Anzahl N von Personen. Der Aufnahmeraum hat eine automatische Tür 102, die zum Beispiel elektromotorisch betrieben sein kann, um einen Ein- und Ausgang 104 des Aufnahmeraums 100 zu öffnen bzw. zu schließen. Hierzu kann ein ansteuerbarer Riegel 106, wie zum Beispiel eine Türfalle, vorgesehen sein.

Der Aufnahmeraum 100 wird von zumindest einem Sensor 108 überwacht. Der Sensor 108 dient zur Erfassung der Anzahl von Personen, die sich in dem Aufnahmeraum 100 befinden. Bei dem Sensor 108 kann es sich zum Beispiel um eine Kamera oder einen Wärmebildsensor handeln.

In dem Aufnahmeraum 100 befindet sich zumindest ein Lesegerät 110, welches mit den ID-Token 112, 114, 116, 118, ... einer Personengruppe, wie zum Beispiel die Personen 120, 122, 124, 126, ... interoperabel ist. Dabei ist jeder der ID-Token genau einer dieser Personen zugeordnet, wie zum Beispiel der ID-Token 112 der Person 120, der ID-Token 114 der Person 122, etc.

Die ID-Token 114, 116, 118, ... sind prinzipiell gleich wie der in Figur 1 mehr im Detail dargestellte ID-Token 112 aufgebaut.

Der ID-Token 112 hat eine Schnittstelle 128 zu einer entsprechenden Schnittstelle 130 des Lesegeräts 110. Die Schnittstellen 128, 130 können kontaktbehaftet oder kontaktlos, insbesondere als RFID-Schnittstellen, ausgebildet sein.

Der ID-Token 112 hat ferner einen Prozessor 132 zur Ausführung von Programminstruktionen 134 sowie einen elektronischen Speicher 136 zur Speicherung von Referenzdaten 138. Bei den Referenzdaten 138 kann es sich zum Beispiel um eine geheime Kennung, wie zum Beispiel eine PIN, handeln, die nur der Person bekannt sein soll, welcher der ID-Token 112 zugeordnet ist, hier also nur der Person 120. Alternativ oder zusätzlich können die Referenzdaten 138 biometrische Referenzdaten der betreffenden Person beinhalten. Bei dem elektronischen Speicher 136 handelt es sich um einen geschützten Speicher, auf den nur der Prozessor 132 des ID-Tokens 112 intern zugreifen kann. Ein direkter Zugriff über die Schnittstelle 128 auf den Speicher 136 und insbesondere die darin gespeicherten Referenzdaten 138 ist je nach Ausführungsform entweder nicht oder nur nach Freigabe durch den Prozessor 132 möglich.

Das Lesegerät 110 hat einen Prozessor 140 zur Ausführung von Programminstruktionen 142 sowie eine Schnittstelle 144 zur Kommunikation mit einer Steuerung 146, die zum Beispiel als Computer ausgebildet ist, und über eine entsprechende Schnittstelle 148 verfügt. Bei den Schnittstellen 144 und 148 kann es sich zum Beispiel um Netzwerk-Schnittstellen, insbesondere Ethernet-Schnittstellen, handeln.

Das Lesegerät 110 hat ferner Eingabe- oder Erfassungsmittel, wie zum Beispiel eine Tastatur 150 und/oder einen Sensor 152.

Die Tastatur 150 kann zur Eingabe der PIN in das Lesegerät 110 ausgebildet sein und bei dem Sensor 152 kann es sich um einen Biometriesensor zur Erfassung eines biometrischen Merkmals von der betreffenden Person handeln.

Die Steuerung 146 hat einen Prozessor 154 zur Ausführung von Programminstruktionen 156. Durch Ausführung der Programminstruktionen 156 kann die Steuerung 146 beispielsweise ein Signal 158 erzeugen, um den Riegel 106 und/oder die Tür 102 bzw. deren elektromotorischen Antrieb anzusteuern, um so die Tür 102 zu ver- oder zu entriegeln.

Ferner kann die Steuerung zum Beispiel über die Leitung 160 den Ver- bzw. Entriegelungszustand der Tür 102 sensieren. Die Steuerung 146 ist ferner mit dem Sensor 108 über eine Leitung 162 verbunden, über die die Steuerung 146 ein Signal 164 empfängt. Bei dem Signal 164 kann es sich um ein Sensorsignal des Sensors 104 handeln, welches dann anschließend von der Steuerung 146 durch Ausführung der Programminstruktionen 156 ausgewertet wird, um die Anzahl der Personen in dem Aufnahmeraum zu bestimmen. Alternativ kann die Verarbeitung des Sensorsignals bereits durch eine digitale Signalverarbeitung des Sensors 108 selbst erfolgen, sodass das Signal 164 bereits die erfasste Anzahl von Personen angibt. Es sind auch Mischformen möglich, wonach eine Vorverarbeitung des erfassten Sensorsignals durch die Auswerteelektronik des Sensors 108 erfolgt, sodass sich entsprechend die weitere Auswertung durch die Steuerung 146 reduziert.

Die Schnittstellen 144 und 148 können über weitere separate Leitungen 166 miteinander gekoppelt sein. Die Steuerung 146 empfängt von dem Lesegerät 110 ein Signal 168, welches signalisiert, dass eine Authentifizierung einer Person erfolgt ist.

Die Leitungen 160, 162 und 166 können ganz oder teilweise durch ein Netzwerk, beispielsweise ein Ethernet, ersetzt werden, über welches die verschiedenen Komponenten, das heißt die Steuerung einerseits und der Riegel/die Tür 102, der Sensor 108 und das Lesegerät 110 andererseits miteinander kommunizieren können.

Zur Durchführung einer Zugangskontrolle wird beispielsweise wie folgt vorgegangen:
Zunächst betritt eine Personengruppe von M Personen, wobei 0 < M ≤ N ist, den Aufnahmeraum 100. Beispielsweise beinhaltet die Personengruppe M = 4 Personen 120, 122, 124 und 126, wie in der Figur 1 gezeigt. Die Personen dieser Personengruppe führen jeweils deren ID-Token mit sich, wie ebenfalls in der Figur 1 gezeigt.

Nach dem Einlass der Personengruppe in den Aufnahmeraum 110 wird die Tür 102 geschlossen und verriegelt. Dies kann automatisch oder manuell erfolgen. Mit Hilfe des Sensors 108 wird dann die Anzahl M der Personen bestimmt.

Ferner authentisieren sich die Personen dieser Personengruppe gegenüber ihren ID-Token mit Hilfe des Lesegeräts 110. Hierzu bringt beispielsweise die Person 120 ihren ID-Token 112 in den Erfassungsbereich der Schnittstelle 130. Über die Tastatur 150 des Lesegeräts 110 gibt die Person 120 dann ihre PIN in das Lesegerät ein. Die PIN wird durch Ausführung der Programminstruktionen 142 über die Schnittstelle 130 zu dem ID-Token 112 übertragen und durch Ausführung der Programminstruktionen 134 dort ausgewertet, indem der Prozessor 132 auf die Referenzdaten 138 zugreift und diese mit der über die Schnittstelle 128 empfangene PIN verglichen werden. Bei Übereinstimmung der empfangenen PIN mit den Referenzdaten 138 generiert der Prozessor 132 ein entsprechendes Signal, welches über die Schnittstelle 128 an die Schnittstelle 130 des Lesegeräts 110 übertragen und durch Ausführung der Programminstruktionen 142 über die Schnittstelle 144 als Signal 168 zu der Steuerung 146 weitergeleitet wird.

Die erfasste Personenanzahl M sowie die Anzahl der Signale 168, welche jeweils eine erfolgreiche Authentifizierung einer Person gegenüber einem ID-Token signalisieren, werden durch Ausführung der Programminstruktionen 156 durch die Steuerung 146 verarbeitet, indem die Anzahl M der erfassten Personen mit der Anzahl der Signale 168 verglichen wird. Stimmen die beiden Anzahlen miteinander überein, so bedeutet dies, dass sich alle Personen der eingelassenen Personengruppe jeweils gegenüber ihrem ID-Token authentifiziert haben. Der Prozessor 154 generiert daraufhin das Signal 158, um die Tür 102 zu entriegeln. Die Personengruppe kann dann den Aufnahmeraum 100 verlassen, zum Beispiel um eine Grenze zu passieren oder einen geschützten Gebäudebereich zu betreten.

Bei einer biometrischen Authentifizierung wird statt der PIN über die Tastatur 150 ein biometrisches Merkmal zum Beispiel der Person 120 durch den Sensor 152 erfasst und über die Schnittstelle 130 an den ID-Token 112 übertragen, sodass dort die empfangenen biometrischen Daten mit den Referenzdaten 138 auf hinreichende Übereinstimmung überprüft werden können, zum Beispiel durch ein sogenanntes Match on Card-Verfahren. Alternativ werden die Referenzdaten 138 aus dem ID-Token 112 durch das Lesegerät 110 oder die Steuerung 146 ausgelesen, um die Überprüfung einer hinreichenden Übereinstimmung der erfassten biometrischen Merkmale mit den Referenzdaten 138 durch das Lesegerät 110 bzw. durch die Steuerung 146 vorzunehmen. Hierzu werden sowohl die aus dem ID-Token 112 ausgelesenen biometrischen Referenzdaten als auch die von der Person 120 sensorisch erfassten biometrischen Merkmale von dem Lesegerät 110 an die Steuerung 146 übertragen, um sie dort auszuwerten.

Die Figur 2 zeigt ein entsprechendes Flussdiagramm. In dem Schritt 200 wird eine Anzahl von M Personen in einen Aufnahmeraum einer erfindungsgemäßen Vorrichtung zur Zugangskontrolle eingelassen. Bei dem Einlass oder daran anschließend wird die Anzahl M der Personen in dem Aufnahmeraum sensorisch erfasst (Schritt 202). In dem Schritt 204 authentifizieren sich die M Personen der Personengruppe innerhalb des Aufnahmeraums jeweils gegenüber deren ID-Token, wobei jede der erfolgreichen Authentifizierungen an eine Steuerungseinheit signalisiert wird. Die Steuerungseinheit vergleicht dann in dem Schritt 206 die Anzahl der erfolgten Authentifizierungen mit der erfassten Anzahl M. Stimmen beide Anzahlen miteinander überein, so wird in dem Schritt 208 von der Steuerung ein Freigabesignal erzeugt, um zu signalisieren, dass die Personengruppe passieren kann; durch das Freigabesignal kann eine Entriegelung des Aufnahmeraums erfolgen, sodass die M Personen diesen wieder verlassen können, Im gegenteiligen Fall wird in dem Schritt 210 eine Meldung generiert, die zum Beispiel an einen Grenzbeamten gerichtet wird, sodass dieser eingreifen kann.

Die Figur 3 zeigt eine weitere Ausführungsform einer erfindungsgemäßen Vorrichtung. Bei dieser Ausführungsform ist eine Anzahl von N Lesegeräten 110.1 bis 110.N in dem Aufnahmeraum 110 verteilt angeordnet. Für jedes der N Lesegeräte wird sensorisch überwacht, ob sich an dem Ort des betreffenden Lesegeräts eine der Personen der Personengruppe oder keine Person befindet. Hierzu können die Lesegeräte zum Beispiel mittels einer Kamera überwacht werden. Vorzugsweise befindet sich hierzu an jedem der Lesegeräte ein separater Sensor, wie zum Beispiel eine Kamera, ein Wärmesensor und/oder ein Gewichtssensor, um die Anwesenheit einer Person an dem Ort des betreffenden Lesegeräts zu erfassen. Zusätzlich kann eine Verkehrsfläche des Aufnahmeraums durch einen weiteren Sensor 170 überwacht werden, um sicherzustellen, dass sich in dem Aufnahmeraum außer an den Lesegeräten keine weiteren Personen aufhalten. Hierdurch wird eine Vereinzelung der Personen der Personengruppe innerhalb des Aufnahmeraums erreicht, da sich diese ja jeweils zu einem der Lesegeräte begeben müssen. Dies vereinfacht die sensorische Erfassung der Anzahl der Personen M deutlich und macht diese zugleich sicherer und zuverlässiger.

Die Lesegeräte 110.1 - 110.N sind bei der hier betrachteten Ausführungsform so ausgebildet, dass eine Authentifizierung einer Person gegenüber dem betreffenden ID-Token erst dann ermöglicht wird, nachdem das betreffende Lesegerät ein Freigabesignal 172 von der Steuerung 146 empfangen hat. Zuvor ist eine Eingabe der PIN über die Tastatur 150 bzw. eine Erfassung des biometrischen Merkmals über den Sensor 152 (vgl. Figur 1) nicht möglich.

Zur Durchführung einer Zugangskontrolle wird bei der hier betrachteten Ausführungsform ergänzend zu der Ausführungsform gemäß Figur 1 so vorgegangen, dass die Signale 164 der Sensoren 108.1 - 108.N dahingehend von der Steuerung 146 ausgewertet werden, ob diese die Anwesenheit entweder genau einer oder keiner Person an dem Ort des jeweiligen Lesegeräts anzeigen. Ferner wird ein Signal 174 des Sensors 170 dahingehend von der Steuerung 146 überprüft, ob sich in dem Aufnahmeraum 110 keine weiteren Personen aufhalten.

Wenn sich also die Personen 120, 122, 124 und 126 zu den Lesegeräten 110.1, 110.2, 110.3 bzw. 110.4 begeben, wie in der Figur 3 dargestellt, so wird dies von den entsprechenden Sensoren 108.1, 108.2, 108.3 bzw. 108.4 erfasst und an die Steuerung 146 signalisiert. Wenn sich daneben eine weitere Person 176 in dem Aufnahmeraum 100 befindet, die möglicherweise über keinen oder einen ungültigen ID-Token 178 verfügt, so wird dies von dem Sensor 170 erfasst. Der Prozessor 154 der Steuerung 146 generiert die Freigabesignale 172 durch Ausführung der Programminstruktionen 156 nur unter der Voraussetzung, dass sämtliche der Sensoren 108 die Anwesenheit genau einer oder keiner Person an einem der Lesegeräte 110 signalisieren und dass ferner der Sensor 170 die Anwesenheit keiner weiteren Person in dem Aufnahmeraum 100 signalisiert. Die Person 176 muss in dem hier betrachteten Fall also den Aufnahmeraum 100 zunächst verlassen, bevor die Authentifizierungen stattfinden können.

Nachdem sich also in dem hier betrachteten Anwendungsfall die M = 4 Personen 120 - 126 zu den Lesegeräten 110.1 - 110.4 begeben haben und dadurch innerhalb des Aufnahmeraums 100 vereinzelt worden sind, und nachdem ferner die Person 176 den Aufnahmeraum 100 verlassen hat, generiert die Steuerung 146 daraufhin die Freigabesignale 172 für die Lesegeräte 110.1 - 110.4, sodass daraufhin die Authentifizierungen der Personen 120 bis 126 gegenüber den jeweils zugeordneten ID-Token 112 bis 118 stattfinden können. Die Entriegelung der Tür 102 erfolgt hier also dann unter der Bedingung, dass an jedem der Lesegeräte 110.1 bis 110.4, an dem die Anwesenheit einer Person erfasst worden ist, eine erfolgreiche Authentifizierung erfolgte.

Die Figur 4 zeigt ein entsprechendes Flussdiagramm.

In dem Schritt 300 erfolgt der Einlass von M Personen. Die Anzahl M wird in dem Schritt 302 durch eine Anzahl von N Sensoren (vgl. die Lesegeräte 110.1 - 110.N der Figur 3) erfasst. Ferner wird in dem Schritt 304 geprüft, ob sich in dem Aufnahmeraum sonst eine Person befindet, die sich nicht zu einem der Lesegeräte begeben hat. Wenn dies der Fall ist, wird in dem Schritt 306 eine Meldung generiert, sodass zum Beispiel ein Grenzbeamter einschreiten kann. Im gegenteiligen Fall wird in dem Schritt 308 die Durchführung der Authentifizierungen der M Personen gegenüber den jeweiligen Lesegeräten, an denen sie sich befinden, freigegeben. Für ein Lesegerät, für welches nicht die Anwesenheit einer Person erfasst worden ist, wird keine Authentifizierung freigegeben, sodass die Authentifizierungen nur an denjenigen Lesegeräten erfolgen können, an denen sich auch tatsächlich eine Person in dem Aufnahmeraum befindet. Wenn die Anzahl der signalisierten Authentifizierungen M ist, das heißt gleich der Anzahl der in dem Aufnahmeraum sensorisch erfassten Personen, so erfolgt in dem Schritt 314 die Entriegelung, andernfalls wird wiederum eine Meldung in dem Schritt 312 generiert.

Für die Zeit zwischen der Freigabe der Authentifizierung in dem Schritt 308 und der Prüfung in dem Schritt 310 kann eine vorgegebene maximale Zeit definiert sein, innerhalb derer sämtliche der Authentifizierungen stattgefunden haben müssen. Wird diese Zeit überschritten, so wird zu der Meldung 312 verzweigt.

Die Ausführungsform gemäß Figur 5 ist gegenüber der Ausführungsform gemäß Figur 3 dahingehend weitergebildet, dass sich vor dem Aufnahmeraum 100 ein Wartebereich 180 befindet, der zur Aufnahme einer weiteren Personengruppe dient, solange sich noch eine Personengruppe in dem Aufnahmeraum 100 befindet. Beispielsweise beinhaltet die Personengruppe 182 die Personen 120, 122, 124 und 126, wohingegen die weitere Personengruppe 184 in dem Wartebereich 180 die Personen 120', 122', 124' und 126' beinhaltet, wobei hier ohne Beschränkung der Allgemeinheit davon ausgegangen wird, dass N = M = 4 für jede der Personengruppen 182 und 184 gilt.

Außerhalb des Aufnahmeraums 100 befindet sich zumindest ein Lesegerät 110' mit einer Schnittstelle 130', die prinzipiell so aufgebaut sein kann wie die Schnittstelle 130 der Lesegeräte 110 in dem Aufnahmeraum 100. Das Lesegerät 110' hat einen Prozessor 140' zur Durchführung von Programminstruktionen 142' sowie eine Schnittstelle 144' zur Kommunikation mit der entsprechenden Schnittstelle 148' der Steuerung 146. Ferner hat das Lesegerät 110' einen optischen Sensor 186, beispielsweise zur Durchführung einer sogenannten BAC, nämlich um von einem der ID-Token eine auf dem ID-Token aufgedruckte Information visuell zu erfassen, wie zum Beispiel die sogenannte MRZ. Bei den ID-Token 112 bis 118 bzw. 112' bis 118' kann es sich hier besonders bevorzugt um maschinenlesbare Reisedokumente, insbesondere elektronische Reisepässe oder elektronische Personalausweise, insbesondere nach einem vom Bundesamt für die Sicherheit in der Informationsverarbeitung (BSI) und/oder der internationalen Luftfahrtbehörde (ICAO) definierten Standard handeln.

Der Wartebereich 180 kann zum Beispiel durch ein Drehkreuz 188 und ein Drehkreuz 190 definiert sein. Die Drehkreuze 188 und 190 sind über Leitungen 192 bzw. 194 mit der Steuerung 146 verbunden, welche die Drehkreuze blockiert bzw. freigibt. Aufgrund des Drehkreuzes 188 kann die Tür 102 entfallen oder die Tür 102 ist so ausgebildet, dass die verschiedenen Personen nur nacheinander passieren können, um so den Zugang zu dem Aufnahmeraum 100 auf die maximale Personenanzahl zu begrenzen.

Der Aufnahmeraum 100 ist hier vorzugsweise als Zugangsschleuse ausgebildet, das heißt die Tür 102 dient hier lediglich zum Betreten des Aufnahmeraums 100 und eine weitere Tür 102' mit einem entsprechenden Riegel 106' dient ausschließlich zum Verlassen des Aufnahmeraums 100.

Die Steuerung 146 ist hier so ausgebildet, dass sie einen elektronischen Speicher 196 aufweist, der zur Speicherung einer Datenbank 198 dient.

Zur Durchführung einer Zugangskontrolle der Personengruppe 184 wird hier wie folgt vorgegangen:
Während sich die Personengruppe 182 noch in dem verriegelten Aufnahmeraum 100 befindet, wird die weitere Personengruppe 184 in den Wartebereich 180 eingelassen, beispielsweise durch Freigabe des Drehkreuzes 190 durch die Steuerung 146. Die Personen 120' bis 126' dieser weiteren Personengruppe 184 bringen jeweils nacheinander deren ID-Token in den Erfassungsbereich des Lesegeräts 110', beispielsweise zur Durchführung einer BAC und nachfolgenden EAC für eine einseitige oder gegenseitige Authentifizierung des betreffenden ID-Tokens und des Lesegeräts 110'. Nach dieser Authentifizierung erhält das Lesegerät 110' die Leserechte auf in dem jeweiligen Speicher 136 eines der ID-Token gespeicherten Referenzdaten 138, wobei es sich bei der hier betrachteten Ausführungsform um biometrische Referenzdaten handelt. Ergänzend oder zusätzlich können auch ungeschützte Daten aus dem Speicher 136 ausgelesen werden, wie zum Beispiel ein Gesichtsbild. Ferner wird von dem betreffenden ID-Token ein Identifikator des ID-Tokens erfasst, beispielsweise mit Hilfe des optischen Sensors 186 oder über die Schnittstelle 130'.

Die aus einem der ID-Token ausgelesenen Referenzdaten 138 werden dann zusammen mit dem dazugehörigen Identifikator von dem Lesegerät 110' an die Steuerung 146 übertragen und in der Datenbank 198 gespeichert, wobei der Identifikator als Datenbankschlüssel für einen späteren Datenbankzugriff auf die Referenzdaten verwendet wird. Statt einem Lesegerät 110' können auch mehrere Lesegeräte in dem Wartebereich 180 angeordnet sein, wie zum Beispiel eine Anzahl von N Lesegeräten 110', um diesen Vorgang zu parallelisieren.

Nachdem die Überprüfung der Personengruppe 182 in dem Aufnahmeraum 100 erfolgreich abgeschlossen worden ist, generiert die Steuerung 146 ein Entriegelungssignal für den Riegel 106', sodass diese Personengruppe 182 den Aufnahmeraum verlässt. Die Tür 102' wird dann wieder geschlossen und die Tür 102 wird geöffnet. Die Steuerung 146 lässt dann die Personengruppe 184 das Drehkreuz 188 passieren, sodass diese in den Aufnahmeraum 100 gelangt. Die Anzahl der Personen, welche das Drehkreuz 188 passieren können, kann dabei neben N ferner dadurch beschränkt sein, dass maximal diejenige Anzahl von Personen durchgelassen wird, für welche zuvor innerhalb des Wartebereichs 180 die Referenzdaten in der Datenbank 198 gespeichert worden sind. Dadurch wird vermieden, dass auch Personen aus dem Wartebereich 180 in den Aufnahmeraum 100 gelangen, welche zuvor nicht an dem Lesegerät 110' gewesen sind.

Die Personengruppe 184 wird in dem Aufnahmeraum 100 vereinzelt, indem sich die Personen 120' bis 126' an die verschiedenen Lesegeräte 110.1 - 110.4 begeben. Mit Hilfe der Lesegeräte wird dann lediglich nochmals der jeweilige Identifikator des ID-Tokens erfasst sowie das biometrische Merkmal der Person.

Der Identifikator zusammen mit dem jeweils erfassten biometrischen Merkmal wird von dem Lesegerät an die Steuerung 146 übertragen. Die Steuerung greift mit dem von dem Lesegerät empfangenen Identifikator als Schlüssel auf die Datenbank 198 zu, um die entsprechende Referenzdaten aus der Datenbank auszulesen und mit den von dem jeweiligen Lesegerät empfangenen erfassten biometrischen Daten zu vergleichen. Wenn auf diese Art und Weise eine erfolgreiche Authentifizierung aller M Personen der Personengruppe 184 erfolgt ist, steuert die Steuerung 146 den Riegel 106' an, um die Tür 102' zu öffnen.

Analog kann fortlaufend für aufeinanderfolgende Personengruppen verfahren werden, sodass der Durchsatz ohne Abstriche bei der Sicherheit optimiert wird.

Die Figur 6 zeigt ein entsprechendes Flussdiagramm.

In dem Schritt 400 wird eine Anzahl von M Personen in den Wartebereich eingelassen. Dort befinden sich ein oder mehrere der zweiten Lesegeräte (vgl. Lesegerät 110' der Figur 5), welche dazu verwendet werden, die ID-Token der in den Wartebereich eingelassenen Personen gegenüber dem oder den zweiten Lesegeräten zu authentifizieren sowie einen Identifikator und Referenzdaten von den ID-Token zu lesen. In dem Schritt 404 werden die Referenzdaten mit dem Identifikator als Zugriffsschlüssel in einer Datenbank gespeichert (vgl. Datenbank 198 der Figur 5).

Anschließend werden in dem Schritt 406 die M Personen aus dem Wartebereich in den Aufnahmeraum eingelassen. Die Erfassung der Anzahl M erfolgt dann in dem Aufnahmeraum in dem Schritt 408 durch N Sensoren, wobei sich je ein Sensor an einem der Lesegeräte befinden kann (vgl. hierzu die Ausführungsform der Figur 5).

Wenn in dem Schritt 410 festgestellt wird, dass sich außer an den Lesegeräten in dem Aufnahmeraum noch eine weitere Person befindet, so wird in dem Schritt 412 eine entsprechende Meldung generiert. Im gegenteiligen Fall wird die Verwendung der ersten Lesegeräte in dem Aufnahmeraum in dem Schritt 414 freigegeben, um eine Authentifizierung der Personen zu ermöglichen. Hierzu wird zunächst in dem Schritt 416 jeweils der Identifikator von dem ID-Token erfasst und in dem
Schritt 418 werden die biometrischen Merkmale von jeder der Personen sensorisch erfasst. In dem Schritt 420 wird mit dem Identifikator, welcher in dem Schritt 416 erfasst worden ist, auf die Datenbank zugegriffen, um die jeweiligen gespeicherten Referenzdaten auszulesen und in dem Schritt 422 mit den jeweiligen biometrischen Merkmalen zu vergleichen. Hierdurch erfolgt eine Authentifizierung jeder Person der Personengruppe, wenn nämlich jeweils die in dem Schritt 414 sensorisch erfassten Merkmalen einer der Personen mit denen für diese Person gespeicherten Referenzdaten hinreichend übereinstimmen.

In dem Schritt 424 wird dann geprüft, ob die Anzahl der erfolgreichen Authentifizierungen der Anzahl M von Personen, so wie sie in dem Schritt 408 erfasst worden ist, gleicht. Ist dies nicht der Fall, so wird in dem Schritt 426 eine entsprechende Meldung generiert und im gegenteiligen Fall wird in dem Schritt 428 eine Entriegelung der Ausgangstür des Aufnahmeraums vorgenommen.

Die Datenbank 198 wird dann gelöscht, um keine zentrale Sammlung der Referenzdaten zu ermöglichen.

Parallel zu den Schritten 408 bis428 können die Schritte 400 bis 404 im Sinne eines Pipelined Processing für eine nachfolgende weitere Personengruppe durchgeführt werden.

### Bezugszeichenliste

- 100: Aufnahmeraum
- 102: Tür
- 102': Tür
- 104: Ein-/Ausgang
- 106: Riegel
- 108: Sensor
- 110: Lesegerät
- 110': Lesegerät
- 112 - 118: ID-Token
- 120 - 126: Person
- 128: Schnittstelle
- 130: Schnittstelle
- 132: Prozessor
- 134: Programminstruktionen
- 136: elektronischer Speicher
- 138: Referenzdaten
- 140: Prozessor
- 142: Programminstruktionen
- 144: Schnittstelle
- 146: Steuerung
- 148: Schnittstelle
- 150: Tastatur
- 152: Sensor
- 154: Prozessor
- 156: Programminstruktionen
- 158: Signal
- 160: Leitung
- 162: Leitung
- 164: Signal
- 166: Leitung
- 168: Signal
- 170: Sensor
- 172: Freigabesignal
- 174: Signal
- 176: Person
- 178: ID-Token
- 180: Wartebereich
- 182: Personengruppe
- 184: Personengruppe
- 186: Sensor
- 188: Drehkreuz
- 190: Drehkreuz
- 192: Leitungen
- 194: Leitungen
- 196: Speicher
- 198: Datenbank

## Patentansprüche

1. Vorrichtung zur Zugangskontrolle einer Personengruppe (182, 184) mit
- Verriegelungsmitteln (106, 102, 188) zur Ver- und Entriegelung eines Aufnahmeraums (100) für eine Personengruppe (120,122, 124, 126),
- Sensormitteln (108) zur Erfassung der Anzahl von Personen der in dem Aufnahmeraum (100) aufgenommenen Personengruppe (120,122,124,126),
**gekennzeichnet durch**
- zumindest ein erstes Lesegerät (110) zur Signalisierung einer erfolgreichen Authentifizierung einer Person der Personengruppe (120, 122, 124, 126) in dem Aufnahmeraum (100) gegenüber einem dieser Person zugeordneten ID-Token, und
- Steuerungsmittel (146) zur Entriegelung der Verriegelungsmittel (106, 102, 188) unter der Voraussetzung, dass die erfasste Anzahl der Personen der Anzahl der signalisierten Authentifizierungen gleicht.

2. Vorrichtung nach Anspruch 1, wobei eine Anzahl der ersten Lesegeräte in dem Aufnahmeraum angeordnet ist, wobei die Sensormittel erste Sensoren (108.1 - 108.N) für jedes der ersten Lesegeräte aufweisen, um die Anwesenheit je einer Person der Personengruppe in dem Aufnahmeraum an dem Standort des betreffenden ersten Lesegeräts zu erfassen, wobei die Authentifizierung der Personen gegenüber den ID-Token über die ersten Lesegeräte von der Steuerungsmitteln erst dann freigegeben wird, nachdem von den ersten Sensoren die Anwesenheit je einer oder keiner Person erfasst worden ist.

3. Vorrichtung nach Anspruch 2, wobei die Sensormittel einen zweiten Sensor (170) zur Erfassung von Personen, die sich nicht an dem Standort eines der ersten Lesegeräte in dem Aufnahmeraum aufhalten, aufweist, wobei die Steuerungsmittel so ausgebildet sind, dass die Authentifizierung nur unter der Bedingung freigegeben wird, dass von dem zweiten Sensor keine Person erfasst wird, wenn gleichzeitig die ersten Sensoren die Anwesenheit genau einer oder keiner Person signalisieren.

4. Vorrichtung nach Anspruch 1, 2 oder 3, wobei der ID-Token zur Authentifizierung gegenüber einem zweiten Lesegerät (110') ausgebildet ist, und in dem ID-Token biometrische Referenzdaten der Person gespeichert sind, welcher der ID-Token zugeordnet ist, und wobei ferner ein Identifikator des ID-Tokens und/oder der Person, welcher der ID-Token zugeordnet ist, von dem ID-Token durch das zweite Lesegerät lesbar ist, wobei zumindest ein zweites Lesegerät außerhalb des Aufnahmeraums angeordnet ist, um nach Authentifizierung des ID-Tokens gegenüber dem zweiten Lesegerät die biometrischen Referenzdaten aus dem ID-Token auszulesen und mit dem Identifikator als Schlüssel in einem Speicher (196) zu speichern, auf welchen die Steuerungsmittel zugreifen können oder welcher einen Bestandteil der Steuerungsmittel bildet,
wobei die ersten Lesegeräte in dem Aufnahmeraum zum Lesen des Identifikators ausgebildet sind, und mit Mitteln (152) zur Erfassung der biometrischen Merkmale der Personen in dem Aufnahmeraum,
wobei die Steuerungsmittel dazu ausgebildet sind, die Identifikatoren von den ersten Lesegeräten zu empfangen, mit Hilfe der Identifikatoren die biometrischen Referenzdaten der Personen aus dem Speicher auszulesen und die Verriegelungsvorrichtung unter der weiteren Voraussetzung zu entriegeln, dass die erfassten biometrischen Merkmale der Personen mit den jeweiligen biometrischen Referenzdaten übereinstimmen.

5. Vorrichtung nach Anspruch 4, wobei die Steuerungsmittel dazu ausgebildet sind, dass nach Prüfung der Übereinstimmung der biometrischen Referenzdaten mit den erfassten biometrischen Merkmalen die erfassten biometrischen Merkmale und die Identifikatoren aus dem Speicher gelöscht werden.

6. Vorrichtung nach einem der vorhergehenden Ansprüche, mit Einlassbegrenzungsmitteln (188) zur Begrenzung der Anzahl der Personen der Personengruppe, wobei die Anzahl der Personen, auf die der Einlass in den Aufnahmeraum begrenzt ist, auf die Anzahl der Personen begrenzt ist, für die das zumindest eine zweite Lesegerät die biometrischen Referenzdaten in dem Speicher gespeichert hat.

7. Vorrichtung nach Anspruch 6, wobei die Einlassbegrenzungsmittel von den Steuerungsmitteln verriegelt werden, nachdem eine maximale Anzahl von Personen, die auf die Anzahl der Personen begrenzt ist, für die das zumindest eine zweite Lesegerät die biometrischen Referenzdaten in dem Speicher gespeichert hat, in den Aufnahmeraum gelangt sind.

8. Vorrichtung nach einem der vorhergehenden Ansprüche, wobei der ID-Token und das zweite Lesegerät zur Durchführung eines BAC-Protokolls und/oder eines EAC-Protokolls und/oder eines PACE-Protokolls zur Durchführung einer einseitigen oder gegenseitigen Authentifizierung ausgebildet sind.

9. Vorrichtung nach einem der vorhergehenden Ansprüche, wobei der Identifikator aus einer MRZ des ID-Tokens oder einem Identifikator eines Chips des ID-Tokens gebildet wird.

10. Zugangskontrollsystem mit einer Vorrichtung nach einem der vorhergehenden Ansprüche und mehreren der ID-Token.

11. Zugangskontrollsystem nach Anspruch 10, mit dem Aufnahmeraum, wobei der Aufnahmeraum vorzugsweise als Zugangsschleuse ausgebildet ist.

12. Verfahren zur Zugangskontrolle einer Personengruppe mit Hilfe einer Vorrichtung nach einem der vorhergehenden Ansprüche 1 bis 10, mit folgenden Schritten:
- Verriegelung des Aufnahmeraums (100) nach Aufnahme der Personengruppe,
- Erfassung der Anzahl (M) der Personen, der in dem Aufnahmeraum aufgenommenen Personengruppe,
- Authentifizierung jeder der Personen der in dem Aufnahmeraum aufgenommenen Personengruppe gegenüber einem jeweils zugeordneten ID-Token innerhalb des Aufnahmeraums und Signalisierung der erfolgreichen Authentifizierungen durch das zumindest eine erste Lesegerät,
- Entriegelung des Aufnahmeraums unter der Voraussetzung, dass die Anzahl der erfassten Personen mit der Anzahl der signalisierten Authentifizierungen übereinstimmt.

13. Verfahren nach Anspruch 12, wobei geprüft wird, dass sich jede Person der Personengruppe innerhalb des Aufnahmeraums nach dessen Verriegelung an einem der ersten Lesegeräte befindet und die Durchführung der Authentifizierungen der Personen gegenüber dem ID-Token erst dann ermöglicht wird, wenn dies der Fall ist.

14. Verfahren nach Anspruch 12 oder 13, wobei die biometrischen Referenzdaten aus den ID-Token der Personengruppe mit Hilfe von ein- oder mehreren zweiten Lesegeräten (110') ausgelesen und in dem Speicher gespeichert werden, bevor die Personengruppe in den Aufnahmeraum aufgenommen wird, und dass innerhalb des Aufnahmeraums nach dessen Verriegelung die biometrischen Merkmale der Personen der Personengruppe erfasst werden und die erfassten biometrischen Merkmale mit den in dem Speicher gespeicherten biometrischen Referenzdaten verglichen werden, wobei die Entriegelung des Aufnahmeraums nur dann erfolgt, wenn die erfassten biometrischen Merkmale mit den in dem Speicher gespeicherten biometrischen Referenzdaten hinreichend übereinstimmen.

15. Verfahren nach Anspruch 12, 13 oder 14, wobei die Sensormittel zur Erfassung von Größe, Gewicht und/oder Temperatur, insbesondere der Gesichtstemperatur der Personen, ausgebildet sind.

## Claims

1. A device for controlling the access of a group of people (182, 184), said device comprising
- locking means (106, 102, 188) for locking and unlocking a receiving space (100) for a group of people (120, 122, 124, 126),
- sensor means (108) for detecting the number of people in the group of people (120, 122, 124, 126) received in the receiving space (100),
**characterised by**
- at least one first reader (110) for signalling a successful authentication of a person in the group of people (120, 122, 124, 126) in the receiving space (100) to an ID token assigned to this person,
and
- control means (146) for unlocking the locking means (106, 102, 188) on the condition that the detected number of people is equal to the number of signalled authentications.

2. The device according to claim 1, wherein a number of the first readers are arranged in the receiving space, wherein the sensor means comprise first sensors (108.1-108.N) for each of the first readers in order to each detect the presence of a person in the group of people in the receiving space at the locations of the respective first readers, wherein the authentication of the people to the ID token via the first readers is only released by the control means once each of the first sensors has detected the presence of somebody or nobody.

3. The device according to claim 2, wherein the sensor means comprises a second sensor (170) for detecting people who are situated in the receiving space not at the location of one of the first readers, wherein the control means are designed such that the authentication is released only on the condition that nobody is detected by the second sensor when, at the same time, the first sensors signal the presence of precisely one person or nobody.

4. The device according to claim 1, 2 or 3, wherein the ID token is designed for authentication to a second reader (110'), and biometric reference data of the person assigned to the ID token is stored in the ID token, and wherein an identifier of the ID token and/or the person assigned to the ID token can also be read from the ID token by the second reader, wherein at least one second reader is arranged outside the receiving space in order to read out the biometric reference data from the ID token after authentication of the ID token to the second reader and to store said data with the identifier as a key in a memory (196), which can be accessed by the control means or which forms part of the control means,
wherein the first readers in the receiving space are designed to read the identifier and comprise means (152) for detecting the biometric features of the people in the receiving space,
wherein the control means are designed to receive the identifiers from the first readers, to read out from the memory the biometric reference data of the people with the aid of the identifiers, and to unlock the locking device under the further condition that the detected biometric features of the people match the corresponding biometric reference data.

5. The device according to claim 4, wherein the control means are designed such that, once the conformity between the biometric reference data and the detected biometric features has been checked, the detected biometric features and the identifiers are deleted from the memory.

6. The device according to any one of the preceding claims, comprising entry restriction means (188) for restricting the number of people in the group of people, wherein the number of people to which entry into the receiving space is restricted is restricted to the number of people for whom the at least one second reader has stored the biometric reference data in the memory.

7. The device according to claim 6, wherein the entry restriction means are locked by the control means once a maximum number of people have entered the receiving space, said maximum number being restricted to the number of people for whom the at least one second reader has stored the biometric reference data in the memory.

8. The device according to any one of the preceding claims, wherein the ID token and the second reader are designed to execute a BAC protocol and/or an EAC protocol and/or a PACE protocol for execution of a one-way or two-way authentication.

9. The device according to any one of the preceding claims, wherein the identifier is formed from an MRZ of the ID token or an identifier of a chip of the ID token.

10. An access control system comprising a device according to any one of the preceding claims and a plurality of the ID tokens.

11. The access control system according to claim 10, comprising the receiving space, wherein the receiving space is formed preferably as an access lock.

12. A method for controlling the access of a group of people with the aid of a device according to any one of the preceding claims 1 to 10, said method comprising the following steps:
- locking the receiving space (100) once the group of people has been received,
- detecting the number (M) of people in the group of people received in the receiving space,
- authenticating each of the people in the group of people received in the receiving space to respective assigned ID tokens within the receiving space and signalling the successful authentications by means of the at least one first reader,
- unlocking the receiving space on the condition that the number of detected people matches the number of signalled authentications.

13. The method according to claim 12, wherein it is checked that each person in the group of people within the receiving space is located at one of the first readers once said space has been locked, and the execution of the authentications of the people to the ID token is only enabled when this is the case.

14. The method according to claim 12 or 13, wherein the biometric reference data is read out from the ID token of the group of people with the aid of one or more second readers (110') and is stored in the memory before the group of people is received in the receiving space, and wherein the biometric features of the people in the group of people are detected within the receiving space once said space has been locked, and the detected biometric features are compared with the biometric reference data stored in the memory, wherein the receiving space is only unlocked when the detected biometric features sufficiently match the biometric reference data stored in the memory.

15. The method according to claim 12, 13 or 14, wherein the sensor means are designed to detect the height, weight and/or temperature, in particular the face temperature, of the people.

## Revendications

1. Dispositif de contrôle d'accès d'un groupe de personnes (182, 184) avec
- des moyens de verrouillage (106, 102, 188) pour le verrouillage et le déverrouillage d'un espace d'accueil (100) pour un groupe de personnes (120, 122, 124, 126)),
- des moyens de capteur (108) pour la détection du nombre de personnes dans le groupe de personnes (120, 122, 124, 126) accueillies dans l'espace d'accueil (100)
**caractérisé par**
- au moins un premier appareil de lecture (110) pour la signalisation d'une authentification réussie d'une personne du groupe de personnes (120, 122, 124, 126) dans l'espace d'accueil (100) par rapport à un jeton d'identification associé à cette personne,
et
- des moyens de commande (146) pour le déverrouillage des moyens de verrouillage (106, 102, 188) à condition que le nombre détecté de personnes est identique aux authentifications signalées.

2. Dispositif selon la revendication 1, dans lequel un nombre de premiers appareils de lecture est associé à l'espace d'accueil, où les moyens de capteurs présentent des premiers capteurs (108.1 à 108.N) pour chacun des premiers appareils de lecture afin de détecter la présence d'une personne donnée du groupe de personnes dans l'espace d'accueil au lieu du premier appareil de lecture concerné, où l'authentification des personnes n'est accordée par rapport au jeton d'identification par l'intermédiaire des appareils de lecture par les moyens de commande qu'après que la présence d'une personne ou d'aucune personne ait été détectée par les premiers capteurs.

3. Dispositif selon la revendication 2, dans lequel les moyens de capteurs présentent un deuxième capteur (170) pour la détection de personnes qui ne se trouvent pas au lieu d'un des premiers appareils de lecture dans l'espace d'accueil, où les moyens de commande sont conçus de sorte que l'authentification est accordée uniquement à la condition qu'aucune personne n'est détectée par le deuxième capteur si simultanément les premiers capteurs signalent la présence d'exactement une personne ou d'aucune personne.

4. Dispositif selon les revendications 1, 2 ou 3, dans lequel le jeton d'identification est conçu pour l'authentification par rapport à un deuxième appareil de lecture (110'), et où des données de référence biométriques de la personne sont enregistrées dans le jeton d'identification, auxquelles le jeton d'identification est associé, et où, en outre, un identificateur du jeton d'identification, et/ou de la personne, à laquelle le jeton d'identification est associé, est lisible par le jeton d'identification par le deuxième appareil de lecture, où au moins un deuxième appareil de lecture est disposé en dehors de l'espace d'accueil afin de lire, après l'authentification du jeton d'identification par rapport au deuxième appareil de lecture, les données de référence biométriques à partir du jeton d'identification et de l'enregistrer avec l'identificateur en tant que clé dans une mémoire (196), à laquelle les moyens de commande peuvent avoir accès ou laquelle forme une composante des moyens de commande,
où les premiers appareils de lecture sont conçus pour la lecture de l'identificateur dans l'espace d'accueil, et avec des moyens (152) pour la détection des caractéristiques biométriques des personnes dans l'espace d'accueil,
où les moyens de commande sont conçus pour réceptionner les identificateurs à partir des premiers appareils de lecture, pour lire les données de référence biométriques des personnes à partir de la mémoire à l'aide des identificateurs et déverrouiller le dispositif de verrouillage à la condition supplémentaire que les caractéristiques biométriques détectées des personnes correspondent avec les données de référence biométriques respectives.

5. Dispositif selon la revendication 4, dans lequel les moyens de commande sont conçus pour, qu'après l'examen de la concordance des données de référence biométriques avec les caractéristiques biométriques détectées, les caractéristiques biométriques détectées et les identificateurs soient effacés de la mémoire.

6. Dispositif selon l'une des revendications précédentes, avec des moyens de limitation d'accueil (188) pour la limitation du nombre de personnes dans le groupe de personnes, où le nombre de personnes pour lequel l'entrée dans l'espace d'accueil est limité, se limite au nombre de personnes pour lesquelles au moins un deuxième appareil de lecture a mémorisé les données de référence biométriques dans la mémoire.

7. Dispositif selon la revendication 6, dans lequel les moyens de limitation de l'entrée sont verrouillés par les moyens de commande, après qu'un nombre maximal de personnes, qui est limité au nombre de personnes pour lesquelles l'au moins un deuxième appareil de lecture a mémorisé les données de référence biométriques dans la mémoire est arrivé dans l'espace d'accueil.

8. Dispositif selon l'une des revendications précédentes, dans lequel le jeton d'identification et le deuxième appareil de lecture sont conçus pour l'exécution d'un protocole de contrôle d'accès de base (BAC) et/ou d'un protocole de contrôle d'accès étendu (EAC), et/ou d'un protocole d'authentification par mot de passe (PACE) pour l'exécution d'une authentification unilatérale ou mutuelle.

9. Dispositif selon l'une des revendications précédentes, dans lequel l'identificateur est formé à partir d'une zone de lecture automatique (MRZ) du jeton d'identification ou d'un identificateur d'une puce du jeton d'identification.

10. Système de contrôle d'accès avec un dispositif selon l'une des revendications précédentes et plusieurs jetons d'identification.

11. Système de contrôle d'accès selon la revendication 10, avec l'espace d'accueil, où l'espace d'accueil est conçu de préférence sous la forme d'un sas d'accès.

12. Procédé de contrôle d'accès d'un groupe de personnes avec l'aide d'un dispositif selon l'une des revendications 1 à 10, avec les étapes suivantes :
- verrouillage de l'espace d'accueil (100) après l'accueil du groupe de personnes,
- détection du nombre (M) de personnes du groupe de personnes accueillies dans l'espace d'accueil,
- authentification de chacune des personnes du groupe de personnes accueillies dans l'espace d'accueil par rapport à un jeton d'identification respectivement associé à l'intérieur de l'espace d'accueil et signalisation des authentifications réussies par l'au moins un premier appareil de lecture,
- déverrouillage de l'espace d'accueil à la condition que le nombre de personnes détectées corresponde avec le nombre des authentifications signalées.

13. Procédé selon la revendication 12, dans lequel il est vérifié que chaque personne du groupe de personnes se trouve à l'intérieur de l'espace d'accueil après son verrouillage sur un des premiers appareils de lecture et que l'exécution de l'authentification des personnes vis-à-vis du jeton d'identification est uniquement rendue possible lorsque ceci est le cas.

14. Procédé selon la revendication 12, ou 13, dans lequel les données de référence biométriques sont lues à partir du jeton d'identification du groupe de personnes à l'aide d'un ou de plusieurs deuxièmes appareils de lecture (110') et sont mémorisées dans la mémoire, avant que le groupe de personnes ne soit accueilli dans l'espace d'accueil, et qu'à l'intérieur de l'espace d'accueil, après son verrouillage, les caractéristiques biométriques des personnes du groupe de personnes sont détectées et les caractéristiques biométriques détectées sont comparées avec les données de référence biométriques stockées dans la mémoire, où le déverrouillage de l'espace d'accueil a uniquement lieu lorsque les caractéristiques biométriques concordent suffisamment avec les données de référence biométriques stockées dans la mémoire.

15. Procédé selon les revendications 12, 13 ou 14, dans lequel les moyens de capteur sont conçus pour la détection de la taille, du poids et/ou de la température, notamment de la température du visage des personnes.
